# EUROPÄISCHE PATENTSCHRIFT

(11) **EP 1 447 030 B1**
(45) Veröffentlichungstag und Bekanntmachung des Hinweises auf die Patenterteilung: **19.09.2007**
(21) Anmeldenummer: 03029995.2
(22) Anmeldetag: 31.12.2003
(51) Int. Cl.: A47C 31/02

(54) **Polsterung für Möbel**
Upholstery for furniture
Rembourrage pour des meubles

(30) Priorität: 14.02.2003 DE 20302364 U
(43) Veröffentlichungstag der Anmeldung: 18.08.2004
(73) Patentinhaber: Kobleder Strickmode GmbH & Co., 4973 St. Martin im Innkreis (AT)
(72) Erfinder: Stollberger, Franz, D. I., 4973 St. Martin im Innkreis (AT)
(74) Vertreter: Möbus, Daniela

(56) Entgegenhaltungen:
- DE-C- 10 116 858
- DE-U- 20 302 364
- US-A- 2 670 478
- US-A- 3 037 216
- US-A- 3 770 317
- US-B1- 6 375 261

## Beschreibung

Die Erfindung betrifft eine Polsterung für Möbel gemäß dem Oberbegriff von Anspruch 1.

Polfadengestricke zeichnen sich durch zwei Decklagen aus, die voneinander durch so genannte Polfäden oder "Spacer" beabstandet sind. Diese Gestricke sind dadurch relativ voluminös und weich. Diese Eigenschaften sind daher bereits zu Polster- und Dämpfungszwecken eingesetzt worden.

Aus der US 3,770,317 ist ein Möbelstück bekannt, bei dem ein gewebtes Material zwischen zwei Rahmenteilen eingespannt ist. Die Rahmenteile können auseinander bewegt werden, um das Gewebe zu dehnen, Durch diese Maßnahme können unterschiedlich Spannungszustände des Gewebes realisiert werden, sodass eine unterschiedliche Unterstützung des Körpers bewirkt wird.

Aus der US 6,375,261 B1 ist ein Stuhl bekannt, der eine Sitzoberfläche aufweist, deren Vorderbereich nach unten gebogen ist und unter dem Sitz nach hinten gezogen werden kann, um die Sitztiefe zu verändern

Aus der DE 101 16 858 C1 ist ein Möbelstück mit einer Sitz- und Rückenlehne bekannt, bei dem ein Spanngewebe zwischen zwei Längsholmen des Möbelstücks aufgespannt ist. Die Längsholmen sind dabei mittels eines bogenförmigen Querholms gegeneinander abgestützt. Der Postereffekt des Gewebes ergibt sich aus einer gewissen Nachgiebigkeit des Spanngewebes.

Bei dem aus der US 3,037,216 bekannten Träger für ein Kind zur Beförderung in einem Kfz wird ein Gewebe beziehungsweise Tuch auf eine rahmenartige Konstruktion aufgebracht.

Aus der US 2,670,478 ist ein Kinderbett bekannt, bei dem ei9n Segeltuch auf einen Rahmen aufgespannt wird.

Der vorliegenden Erfindung liegt die Aufgabe zugrunde, eine Polsterung für Möbel zu schaffen, deren Dicke und Härte mindestens bereichsweise einstellbar ist.

Die Aufgabe wird mit einer Polsterung für Möbel mit den Merkmalen des Anspruchs 1 gelöst. Abhängig vom Spannungszustand des Polfadengestricks weist dies eine mehr oder weniger große Dicke und abhängig davon auch eine unterschiedliche Härte auf. Damit ist es möglich, die Polsterung des Möbels auf individuelle Anforderungen einzustellen. Auch bei einer Ermüdung der Polsterung durch häufigen Gebrauch kann der ursprüngliche Härtegrad durch Nachspannen der Polsterung wieder hergestellt werden.

Das mindestens eine Polfadengestrick kann selbsttragend sein. Es kann dazu beispielsweise zwischen mindestens zwei Rahmenteilen des Möbels eingespannt sein, wobei mindestens eines der Rahmenteile mittels der Verstellvorrichtung relativ zu dem anderen Rahmenteil bewegbar ist. Dabei ist eine lineare Verstellung des einen Rahmenteils oder auch beispielsweise ein Einrollen denkbar.

Beim Spannen des Polfadengestricks zwischen Rahmenteilen können die Rahmenteile als einseitig geschlitzte Hohlprofile ausgebildet und das mindestens eine Polfadengestrick an der Kante mit einem Keder versehen sein, der in das Hohlprofil einführbar ist. Die Rahmenteile lassen sich jedoch auch als Rohre ausbilden und das mindestens eine Polfadengestrick an der Kante mit Schlingen oder einem Schlauch versehen, der oder die über das Rohr ziehbar sind. Die Schlaufen oder der Schlauch können dabei direkt an das Polfadengestrick angestrickt werden. Die komplette Polsterung lässt sich dann auf einer Flachstrickmaschine herstellen.

Das mindestens eine Polfadengestrick kann auch auf einem plattenförmigen Teil aufliegen. Es muss dann nicht frei tragend sein. Selbstverständlich sind auch andere Kerne, auf die das Polfadengestrick aufgezogen ist, denkbar. Die Form des Kerns muss lediglich derart gewählt werden, dass ein Spannen des Polfadengestricks noch möglich ist.

Je nach Anforderung an das Polfadengestrick können unterschiedliche Materialien zu seiner Herstellung verwendet werden. Polfadengestricke haben generell gegenüber Schaumstoffpolsterungen den Vorteil einer guten Luftdurchlässigkeit, sodass kein Wärmestau und auch kein Speichern von Feuchtigkeit entsteht. Diese Eigenschaften können noch dadurch unterstützt werden, dass das mindestens eine Polfadengestrick wenigstens bereichsweise aus einem hydrophoben und/oder hydrophilen Material gefertigt ist. Das Vermeiden eines Wärmestaus hat insbesondere auch für die Körperdurchblutung Vorteile. Gerade beim langen Sitzen auf Reisen oder im Büro oder bei langem Liegen ist dies ein entscheidender Vorteil, sodass sich die erfindungsgemäße Polsterung insbesondere für Fahrzeugsitze, Bürostühle und für Betten, insbesondere in Krankenhäusern, und für Liegen, auch im Freizeit- und Campingbereich eignet. Bei einem Polfadengestrick kommt es außerdem durch die Körperbewegung zu einer Bewegung der Luft zwischen den beiden Decklagen, sodass eine zusätzliche mechanische Belüftung der Polsterung unter Umständen ganz entfallen kann.

Weitere Vorteile lassen sich erzielen, wenn das mindestens eine Polfadengestrick aus einem recycelbaren Material gefertigt ist.

Die Decklagen können außerdem so gestaltet werden, dass sie gleichzeitig den Bezugsstoff der Polsterung bilden, wodurch ein Überziehen der Polsterung hinfällig wird.

Beim Einsatz der Polsterung insbesondere für Arbeitsstühle kann das mindestens eine Polfadengestrick wenigstens bereichsweise aus einem antistatischen oder aus einem elektromagnetische Strahlung abschirmenden Material gefertigt sein. Die Teile können dabei in Form gestrickt werden.

Soll die Polsterung im Freizeitbereich, z. B. für Gartenmöbel eingesetzt werden, so lassen sich UV-beständige und schnell trocknende Materialien mit Vorteil verwenden.

Werden zur Herstellung des mindestens einen Polfadengestricks mehrere unterschiedliche Materialien verwendet, so können auch mehrere der oben beschriebenen Eigenschaften gleichzeitig erreicht werden. Darüber hinaus lassen sich durch die Materialwahl auch die Zugfestigkeit und die Abriebsfestigkeit der Polsterung einstellen. Die unterschiedlichen Materialien lassen sich auch an unterschiedlichen Stellen der Polsterung einsetzen. Zur Stabilisierung des Gestricks können außerdem Schuss- und/oder Kettfäden mit eingestrickt werden.

Nachfolgend wird ein bevorzugtes Ausführungsbeispiel einer erfindungsgemäßen Polsterung anhand der beigefügten Zeichnung näher erläutert.

Es zeigen:
- Fig. 1: eine schematische Ansicht einer zwischen Rahmenteile eines Möbels gespannten Polsterung;
- Fig. 2a, 2b: einen Schnitt durch die Polsterung und den Rahmen aus Fig. 1 in zwei unterschiedlichen Varianten.

Fig. 1 zeigt eine Polsterung in Form eines einzigen Polfadengestricks 10, das zwischen vier Rahmenschenkeln 11, 12, 13, 14 eines hier nicht näher dargestellten Möbels gespannt ist. Es kann sich dabei beispielsweise um die Rückenlehne eines Stuhls handeln, bei der das Polfadengestrick 10 die Polsterung bildet. Das Polfadengestrick 10 ist an allen vier Kanten fest mit den Rahmenschenkeln 11, 12, 13, 14 verbunden.

Während die Rahmenschenkel 11, 13 und 14 ortsfest sind, ist der Rahmenschenkel 12 mittels einer Verstellvorrichtung 15 in Richtung des Doppelpfeils 16 hin- und herbewegbar. Dazu weist die Verstellvorrichtung 15 einen Gewindeabschnitt 17 auf, der durch ein weiteres, feststehendes Rahmenteil 19 verschieblich hindurchgeführt ist. Mittels eines Stellrades 18 kann der Gewindeabschnitt 17 mehr oder weniger weit durch die Öffnung im Rahmenteil 19 heraus- oder hineinbewegt werden. Entsprechend stärker oder schwächer wird das Polfadengestrick 10 gespannt. Dadurch ändern sich auch die Polsterungseigenschaften des Polfadengestricks 10. Umso straffer es gespannt ist, umso härter wird es. Somit ist mittels der Verstellvorrichtung 15 eine individuelle Einstellbarkeit der gewünschten Polsterungseigenschaften des Polfadengestricks 10 möglich. Mittels der Verstellvorrichtung 15 kann auch ein Ermüden der Polsterung 10 durch ein entsprechendes Nachspannen ausgeglichen werden.

Fig. 2 zeigt im Schnitt zwei mögliche Arten der Befestigung des Polfadengestricks 10 an den Rahmenschenkeln, hier am Rahmenschenkel 13. Der Rahmenschenkel 13 kann gemäß Fig. 2a ein Hohlprofilkörper sein, der seitlich geschlitzt ist. Am Polfadengestrick 10 kann entlang der Kanten ein Keder 20 angeordnet sein, der in den Hohlraum 13.1 des Rahmenschenkels 13 eingeführt wird. Dadurch ist ein sicherer Halt des Polfadengestricks 10 am Rahmen gewährleistet.

In der alternativen Ausgestaltung gemäß Fig. 2b weist der Rahmenschenkel 13' einen runden Querschnitt auf. An der Kante des Polfadengestricks 10 ist ein schlauchförmiges Teil 21 angestrickt, das über den Rahmenschenkel 13' gezogen ist. Anstelle eines durchgehenden Schlauchgestricks 21 können auch nur einzelne Schlaufen oder kürzere Schlauchabschnitte an das Polfadengestrick 10 angestrickt werden.

## Patentansprüche

1. Polsterung für Möbel, bei der an mindestens einer Kante eine Verstellvorrichtung (15), die ein unterschiedlich starkes Spannen der Polsterung erlaubt, angreift, **dadurch gekennzeichnet, dass** die Polsterung mindestens ein Polfadengestrick (10) aufweist, wobei die Verstellvorrichtung (15) die Einstellung der Dicke und Härte des mindestens einen Polfadengestricks (10) erlaubt.

2. Polsterung nach Anspruch 1, **dadurch gekennzeichnet, dass** das mindestens eine Polfadengestrick (10) zwischen mindestens zwei Rahmenteilen (11, 12, 13, 14) des Möbels eingespannt ist und mindestens eines der Rahmenteile (12) mittels der Verstellvorrichtung (15) relativ zu dem anderen Rahmenteil (11) bewegbar ist.

3. Polsterung nach Anspruch 2, **dadurch gekennzeichnet, dass** die Rahmenteile (11, 12, 13, 14) als einseitig geschlitzte Hohlprofile ausgebildet sind und das mindestens eine Polfadengestrick (10) an der Kante mit einem Keder (20) versehen ist, der in das Hohlprofil (13) einführbar ist.

4. Polsterung nach Anspruch 1 oder 2, **dadurch gekennzeichnet, dass** die Rahmenteile (11, 12, 13, 14) als Rohre (13') ausgebildet sind und das mindestens eine Polfadengestrick (10) an der Kante mit Schlaufen oder einem Schlauch (21), der oder die über das Rohr (13') ziehbar sind, versehen ist.

5. Polsterung nach einem der Ansprüche 1 bis 4, **dadurch gekennzeichnet, dass** das mindestens eine Polfadengestrick (10) auf einem plattenförmigen Teil aufliegt.

6. Polsterung nach einem der Ansprüche 1 bis 5, **dadurch gekennzeichnet, dass** das mindestens eine Polfadengestrick (10) aus einem recycelbaren Material gefertigt ist.

7. Polsterung nach einem der Ansprüche 1 bis 6, **dadurch gekennzeichnet, dass** das mindestens eine Polfadengestrick (10) wenigstens bereichsweise aus einem hydrophoben und/oder hydrophilen Material gefertigt ist.

8. Polsterung nach einem der Ansprüche 1 bis 7, **dadurch gekennzeichnet, dass** das mindestens eine Polfadengestrick (10) wenigstens bereichsweise aus einem elektromagnetische Strahlungen abschirmenden Material gefertigt ist.

9. Polsterung nach einem der Ansprüche 1 bis 8, **dadurch gekennzeichnet, dass** das mindestens eine Polfadengestrick (10) aus mehreren unterschiedlichen Materialien gefertigt ist.

## Claims

1. Upholstery for furniture, in which an adjusting device (15), which allows the upholstery to be stretched to different extents, acts on at least one edge, **characterised in that** the upholstery has at least one pile thread fabric (10), in which the adjusting device (15) allows the thickness and hardness of at least one pile thread fabric (10) to be adjusted.

2. Upholstery according to claim 1, **characterised in that** at least one pile thread fabric (10) is tightened between at least two frame parts (11, 12, 13, 14) of the furniture and at least one of the frame parts (12) can be moved in relation to the other frame part (11) by means of the adjusting device (15).

3. Upholstery according to claim 2, **characterised in that** the frame parts (11, 12, 13, 14) are made as hollow sections with slits on one side and that at least one pile thread fabric (10) is provided with a sealing strip on the edge (20), which can be inserted into the hollow section (13).

4. Upholstery according to claim 1 or 2, **characterised in that** the frame parts (11, 12, 13, 14) can be made as pipes (13') and that at least one pile thread fabric (10) is provided with loops or a tube (21) on the edge, which can be pulled through the pipe (13').

5. Upholstery according to one of claims 1 to 4, **characterised in that** at least one pile thread fabric (10) lies on a plate shaped part.

6. Upholstery according to one of claims 1 to 5, **characterised in that** at least one pile thread fabric (10) is made out of a material which can be recycled.

7. Upholstery according to one of claims 1 to 6, **characterised in that** at least one pile thread fabric (10) is made at least partly out of a hydrophobic and/or hydrophilic material.

8. Upholstery according to one of claims 1 to 7, **characterised in that** at least one pile thread fabric (10) is made at least partly out of a material which protects against electromagnetic radiation.

9. Upholstery according to one of claims 1 to 8, **characterised in that** at least one pile thread fabric (10) is made out of several different materials.

## Revendications

1. Rembourrage pour meuble, dans lequel un dispositif de réglage (15), qui permet de tendre le rembourrage avec une force différente, est attaché à au moins un bord, **caractérisé en ce que** le rembourrage comporte au moins un tricot à fils de poil (10), le dispositif de réglage (15) permettant de régler l'épaisseur et la dureté dudit au moins un tricot à fils de poil (10).

2. Rembourrage selon la revendication 1, **caractérisé en ce que** ledit au moins un tricot à fils de poil (10) est tendu entre au moins deux éléments du bâti (11, 12, 13, 14) du meuble et au moins un des éléments du bâti (12) est mobile par rapport à l'autre élément du bâti (11) au moyen du dispositif de réglage (15).

3. Rembourrage selon la revendication 2, **caractérisé en ce que** les éléments du bâti (11, 12, 13, 14) sont réalisés sous forme de profilés creux fendus sur un côté, et **en ce que** ledit au moins un tricot à fils de poil (10) est muni sur le bord d'un bourrelet (20) qui peut être introduit dans le profilé creux (13).

4. Rembourrage selon la revendication 1 ou 2, **caractérisé en ce que** les éléments du bâti (11, 12, 13, 14) sont réalisés sous forme de tubes (13') et ledit au moins un tricot à fils de poil (10) comporte sur son bord des boucles ou un tuyau flexible (21) qui peuvent être enfilés sur le tube (13').

5. Rembourrage selon l'une des revendications 1 à 4, **caractérisé en ce que** ledit au moins un tricot à fils de poil (10) est posé sur une partie en forme de plateau.

6. Rembourrage selon l'une des revendications 1 à 5, **caractérisé en ce que** ledit au moins un tricot à fils de poil (10) est fabriqué dans un matériau recyclable.

7. Rembourrage selon l'une des revendications 1 à 6, **caractérisé en ce que** ledit au moins un tricot à fils de poil (10) est fabriqué au moins par zones dans un matériau hydrophobe et/ou hydrophile.

8. Rembourrage selon l'une des revendications 1 à 7, **caractérisé en ce que** ledit au moins un tricot à fils de poil (10) est fabriqué au moins par zones dans un matériau protégeant des rayons électromagnétiques.

9. Rembourrage selon l'une des revendications 1 à 8, **caractérisé en ce que** ledit au moins un tricot à fils de poil (10) est fabriqué en plusieurs matériaux différents.
